# EUROPÄISCHE PATENTANMELDUNG

(11) **EP 4 667 163 A1**
(43) Veröffentlichungstag der Anmeldung: **24.12.2025**
(21) Anmeldenummer: 24183661.8
(22) Anmeldetag: 21.06.2024
(51) Int. Cl.: B25F 5/02

(54) **BEHÄLTER, AKKU UND AKKUBETRIEBENES HANDWERKZEUGGERÄT**

(71) Anmelder: Mafell AG, 78727 Oberndorf a.N. (DE)
(72) Erfinder: DAUS, Felix, 78655 Dunningen-Seedorf (DE)
(74) Vertreter: Manitz Finsterwald Patent- und Rechtsanwaltspartnerschaft mbB

(57) **Zusammenfassung**

Ein Behälter zum lösbaren Anbringen an einem Akku eines Handwerkzeuggeräts weist einen Befestigungsabschnitt zur lösbaren mechanischen Befestigung des Behälters an dem Akku auf.

## Beschreibung

Die Erfindung betrifft einen Behälter zum lösbaren Anbringen an einem Akku eines Handwerkzeuggeräts, eine Anordnung aus einem Akku und einem Behälter sowie ein akkubetriebenes Handwerkzeuggerät.

Bei der Arbeit mit elektrischen Handwerkzeuggeräten wie etwa Akkuschraubern, aber auch Stichsägen oder Oberfräsen, ist es von Vorteil, ein Sortiment an verschiedenen Werkzeugen wie Bits, Bohrern, Senkwerkzeugen, Sägeblättern oder anderen passenden Aufsätzen griffbereit bei sich zu führen. Diese werden häufig in der Hosentasche mitgeführt oder in einer separaten Box bereitgestellt, die während der Arbeiten in der Nähe abgestellt wird. Erfahrungsgemäß sind derartige Boxen, wenn man das Werkzeug wechseln will, jedoch häufig nicht sofort auffindbar. Zudem ist es je nach Arbeitssituation unpraktisch, zum Wechseln des Werkzeugs zunächst die Box aufgreifen zu müssen.

Es ist eine Aufgabe der vorliegenden Erfindung, die Arbeit mit einem akkubetriebenen Handwerkzeuggerät zu vereinfachen.

Diese Aufgabe wird durch den Gegenstand des Anspruchs 1 gelöst. Vorteilhafte Weiterbildungen sind Gegenstand der abhängigen Ansprüche und ergeben sich aus der Beschreibung und aus den Zeichnungen.

Der erfindungsgemäße Behälter dient zum lösbaren Anbringen an einem Akku eines Handwerkzeuggeräts. Zu diesem Zweck weist der Behälter einen Befestigungsabschnitt zur lösbaren mechanischen Befestigung des Behälters an dem Akku auf.

Unter lösbar wird dabei verstanden, dass der Behälter, insbesondere ohne Hilfsmittel, an dem Akku befestigt werden und auch wieder von dem Akku gelöst werden kann. Dabei wird klargestellt, dass die Befestigung auf mechanische Weise erfolgt, was insbesondere formschlüssige und/oder reibschlüssige Verbindungsformen einschließt. Insbesondere können der Behälter und der Akku auch durch die Kombination einer formschlüssigen und einer reibschlüssigen Verbindung miteinander verbunden werden. Somit ist ein schnelles und einfaches Befestigen des Behälters am Akku möglich, insbesondere ohne Hilfsmittel. Dadurch kann der Behälter während der Arbeit mit einem Handwerkzeuggerät stets in greifbarer Nähe und an einem definierten Ort sein, sodass er schnell zu erreichen ist und das Wechseln der Werkzeuge schnell vonstattengeht. Die erfindungsgemäße Ausgestaltung erlaubt zudem ein kleines und leichtes Design. Durch die Positionierung am Akku beeinflusst der Behälter in der Verwendung die Haptik des Akkuschraubers nicht.

Der Behälter kann geeignet sein, auf den Akku aufgeschoben zu werden. Dies bedeutet, dass der Behälter mittels einer linearen Bewegung, einer Schiebebewegung, an dem Akku befestigt wird. Dies stellt eine besonders einfache Art dar, den Behälter am Akku zu befestigen.

Der Befestigungsabschnitt kann zumindest eine Rippe zum Eingriff mit einer Nut oder einem Absatz des Akkus aufweisen. Durch den Eingriff entsteht eine formschlüssige Verbindung, die dazu beiträgt, dass der Behälter sicher an dem Akku gehalten wird. Zugleich kann die Nut oder der Absatz auch als Führung für die Rippe dienen, wenn etwa der Behälter auf den Akku aufgeschoben wird.

Vorzugsweise weist der Befestigungsabschnitt eine Seitenwand mit zumindest einem ersten Seitenwandabschnitt und einem gegenüberliegendem zweiten Seitenwandabschnitt auf, wobei die beiden Seitenwandabschnitte für eine reibschlüssige Verbindung mit dem Akku bei Befestigung des Behälters an dem Akku ausgebildet sind. Die Seitenwände können im befestigten Zustand an gegenüberliegenden Seiten des Akkus anliegen.

Die beiden Seitenwandabschnitte können einen Aufnahmeraum für den Akku begrenzen, sodass die Seitenwandabschnitte den Akku zwischen sich einklemmen können.

Die Seitenwand kann insbesondere aus Kunststoff, beispielsweise Polyamid, bestehen. Der Kunststoff kann zur Verstärkung einen Glasfaseranteil haben. Beispielsweise kann das Material PA6GF30 verwendet werden. Dadurch wird gewährleistet, dass die Seitenwand zwar ausreichend weich ist, um geringfügig nachgeben zu können, wenn der Behälter auf den Akku geschoben wird, sodass sich das Befestigen des Behälters am Akku leicht gestaltet, andererseits aber auch ausreichend fest ist, um eine stabile Verbindung des Behälters zum Akku zu erreichen, indem eine hinreichende Klemmkraft zwischen Seitenwand und Akku erzeugt wird.

Vorzugsweise weist die Seitenwand Ausnehmungen auf. Die Ausnehmungen können insbesondere langlochförmig sein. Insbesondere durchdringen die Ausnehmungen die Seitenwand vollständig. Beispielsweise können der erste Seitenwandabschnitt und der zweite Seitenwandabschnitt mit jeweils einer oder mehreren Ausnehmungen versehen sein. Die Ausnehmungen haben insbesondere den Effekt, dass sich die Seitenwand präzise an den Akku anschmiegen kann.

Der Behälter weist vorzugsweise ein Fach zur Aufbewahrung von Werkzeugen und einen Deckel zum Öffnen und Schließen des Fachs auf. Der Deckel ist durch eine Schnappverbindung verschließbar, sodass auch das Öffnen und Schließen des Fachs einfach vonstattengeht und ohne jegliche Hilfsmittel möglich ist. Das Fach kann in seinem Inneren etwa in unterschiedliche Bereiche für unterschiedliche Arbeitsutensilien und Werkzeuge eingeteilt sein, etwa einen Bereich für Schrauben und einen Bereich für Bits. Die Bereiche können Steckabschnitte aufweisen, in die beispielsweise verschieden Bits eingesteckt werden können, sodass alle Bits einen zugeteilten Platz in dem Fach haben und schnell auffindbar sind.

Das Fach kann in seinem Inneren einen magnetischen Boden aufweisen, was es ermöglicht, dass magnetische Werkzeuge, etwa Bits, an dem Boden magnetisch gehalten werden. Dadurch wird ein aufgeräumtes Inneres des Fachs erzielt. Zudem fallen die Werkzeuge beim Öffnen des Fachs nicht heraus. Der magnetische Boden kann die gesamte Bodenfläche des Fachs abdecken. Es ist aber auch denkbar, dass der magnetische Boden nur in einem Teil der Bodenfläche des Fachs vorgesehen ist.

Die Erfindung betrifft ferner eine Anordnung, die einen Akku für ein elektrisches Handwerkzeuggerät und den Behälter aufweist. Wie oben beschrieben, kann es sich insbesondere um einen Akku für einen Akkuschrauber, eine Stichsäge oder eine Oberfräse oder um einen Akku, der für unterschiedliche Handwerkzeuggeräte verwendet werden kann, handeln.

Der Akku kann wenigstens eine Nut oder einen Absatz zur Befestigung des Behälters aufweisen. Insbesondere kann eine Rippe des Behälters in die Nut oder den Absatz eingreifen, das heißt die Nut oder der Absatz wirkt mit der Rippe des Behälters zusammen. Dadurch kann etwa der Behälter auf den Akku aufgeschoben werden, wobei die Nut oder der Absatz beim Aufschieben als Führung für die Rippe dient.

Die Erfindung betrifft ferner ein akkubetriebenes Handwerkzeuggerät, insbesondere einen Akkuschrauber, eine Stichsäge oder eine Oberfräse, mit der zuvor beschriebenen Anordnung aus einem Akku und einem Behälter.

Die Erfindung wird nachfolgend mit Bezug auf ein in den Zeichnungen schematisch gezeigtes Ausführungsbeispiel erläutert. Dabei zeigt
- Fig. 1: eine perspektivische Ansicht einer Anordnung mit einem Akku für ein elektrisches Handwerkzeuggerät und einem Behälter,
- Fig. 2: eine weitere perspektivische Ansicht der Anordnung aus Fig. 1,
- Fig. 3: eine perspektivische Ansicht des Behälters aus Fig. 1 und 2 ohne Akku und
- Fig. 4: eine weitere perspektivische Ansicht des Behälters aus Fig. 3.

Aus den Fig. 1 und 2 ist eine Anordnung mit einem Akku 50 und einem Behälter 10 ersichtlich. Der Akku 50 dient zur Verwendung mit einem Handwerkzeuggerät, beispielsweise mit einem Akkuschrauber, einer Stichsäge oder einer Oberfräse. Es ist auch denkbar, dass der Akku 50 mit unterschiedlichen Geräten, die eine einheitliche Schnittstelle aufweisen, verwendbar ist. Zum Anschluss an das Handwerkzeuggerät weist der Akku 50 einen Anschlussabschnitt 52 auf, der mit unterschiedlichen Anschlussmerkmalen versehen ist, um den Akku 50 mechanisch und elektrisch an das jeweilige Handwerkzeuggerät anzuschließen.

An zwei gegenüberliegenden Seiten ist der Akku 50 jeweils mit einem Absatz 51 versehen, auf den nachfolgend noch näher eingegangen wird. Anstelle der Absätze 51 ist es auch denkbar, eine Nut an derselben Stelle vorzusehen.

Wie Fig. 1 und 2 zeigen, ist an dem Akku 50 ein Behälter 10 angebracht. Der Behälter 10 weist einen Befestigungsabschnitt 11 und ein mit einem Deckel 16 verschließbares Fach 17 auf.

Der Befestigungsabschnitt 11 umfasst eine Seitenwand, die wiederum Seitenwandabschnitte 13, 14, 15 aufweist. Die Seitenwandabschnitte 13, 14 liegen sich gegenüber und verlaufen ungefähr parallel zueinander. Der dritte Seitenwandabschnitt 15 verläuft rechtwinklig zu den Seitenwandabschnitten 13, 14 und verbindet diese miteinander.

Damit sich die Seitenwand präzise an den Akku 50 anschmiegen kann, sind die Seitenwandabschnitte 13, 14 jeweils mit einer Ausnehmung 19, 20 versehen. Die Ausnehmungen 19, 20 durchdringen den jeweiligen Seitenwandabschnitt 13, 14 vollständig und erstrecken sich länglich und/oder winklig entlang des jeweiligen Seitenwandabschnitts 13, 14.

Wie insbesondere Fig. 3 und 4 anschaulich zeigen, weisen die Seitenwandabschnitte 13, 14 an ihren freien Enden jeweils eine Rippe 12 auf, die sich in Verlaufsrichtung des jeweiligen Seitenwandabschnitts 13, 14 erstrecken und seitlich in einen Aufnahmeraum für den Akku 50 hineinragen. Der offene Aufnahmeraum wird von den Seitenwandabschnitten 13, 14, 15 begrenzt.

Die mechanische, lösbare Befestigung des Behälters 10 an dem Akku 50 erfolgt, indem der Behälter 10 auf den Akku 50 aufgeschoben wird, sodass die Rippen 12 von dem jeweiligen Absatz 51 geführt werden. Neben der Führungsfunktion der Rippen 12 und der Absätze 51 ergibt sich zudem eine formschlüssige Verbindung zwischen Behälter 10 und Akku 50, wenn der Behälter 10 vollständig aufgeschoben ist und mit den Rippen 12 auf den Absätzen 51 aufliegt.

Zudem ist die Seitenwand im vorliegenden Ausführungsbeispiel aus Kunststoff hergestellt. Dadurch kann die Seitenwand beim Aufschieben auf den Akku 50 geringfügig nachgeben, sodass das Aufschieben überhaupt durchführbar ist. Gleichzeitig kann die Seitenwand aufgrund der Materialwahl noch ausreichend Druck auf den Akku 50 ausüben, um zusätzlich zu der oben angesprochenen formschlüssigen Verbindung eine reibschlüssige Verbindung zwischen Behälter 10 und Akku 50 zu erzeugen.

In dem zuvor angesprochenen Fach 16 im unteren Teil des Behälters 10 können insbesondere Werkzeuge wie Bits, Bohrer, Senkwerkzeuge oder Sägeblätter aufbewahrt werden. Der Deckel 17 verschließt das Fach 16 und ist durch eine Schnappverbindung verschließbar. Zu diesem Zweck ist am Deckel 17 ein Schnapphaken 18 vorgesehen, der beim Schließen des Deckels 17 elastisch ausgelenkt wird und schließlich am Behälter 10 einschnappt. Das Fach 16 ist in seinem Inneren in unterschiedliche Bereiche für unterschiedliche Arbeitsutensilien und Werkzeuge eingeteilt (nicht gezeigt) und weist einen magnetischen Boden auf, an dem die Werkzeuge magnetisch haften.

Die Erfindung ermöglicht es, dass ein relativ kleiner und leichter, innen aufgeräumter Behälter einfach und ohne Hilfsmittel am Akku befestigt und wieder abgenommen werden kann, wobei die Haptik des Werkzeuggeräts nicht negativ beeinflusst wird. Jegliche Werkzeuge sind stets schnell verfügbar und müssen nicht bei Bedarf gesucht werden. Somit trägt der Behälter 10 dazu bei, die Arbeit mit einem akkubetriebenen Handwerkzeuggerät zu vereinfachen.

### Bezugszeichenliste

- 10: Behälter
- 11: Befestigungsabschnitt
- 12: Rippe
- 13: Seitenwandabschnitt
- 14: Seitenwandabschnitt
- 15: Seitenwandabschnitt
- 16: Deckel
- 17: Fach
- 18: Schnapphaken
- 19: Ausnehmung
- 20: Ausnehmung

- 50: Akku
- 51: Absatz
- 52: Anschlussabschnitt

## Patentansprüche

1. Behälter (10) zum lösbaren Anbringen an einem Akku (50) eines elektrischen Handwerkzeuggeräts,
wobei der Behälter (10) einen Befestigungsabschnitt (11) zur lösbaren mechanischen Befestigung des Behälters (10) an dem Akku (50) aufweist.

2. Behälter (10) nach Anspruch 1,
wobei der Behälter (10) geeignet ist, auf den Akku (50) aufgeschoben zu werden.

3. Behälter (10) nach Anspruch 1 oder 2,
wobei der Befestigungsabschnitt (11) zumindest eine Rippe (12) zum Eingriff mit einer Nut oder einem Absatz (51) des Akkus (50) aufweist.

4. Behälter (10) nach einem der vorstehenden Ansprüche,
wobei der Befestigungsabschnitt (11) eine Seitenwand mit zumindest einem ersten Seitenwandabschnitt (13) und einem gegenüberliegendem zweiten Seitenwandabschnitt (14) aufweist, und wobei die beiden Seitenwandabschnitte (13, 14) für eine reibschlüssige Verbindung mit dem Akku (50) bei Befestigung des Behälters (10) an dem Akku (50) ausgebildet sind.

5. Behälter (10) nach Anspruch 4,
wobei die beiden Seitenwandabschnitte (13, 14) einen Aufnahmeraum für den Akku (50) begrenzen.

6. Behälter (10) nach Anspruch 4 oder 5,
wobei die Seitenwand aus Kunststoff, beispielsweise Polyamid, besteht.

7. Behälter (10) nach einem der Ansprüche 4 bis 6,
wobei die Seitenwand mit insbesondere langlochförmigen Ausnehmungen (19, 20) versehen ist.

8. Behälter (10) nach einem der vorstehenden Ansprüche,
der ein Fach zur Aufbewahrung von Werkzeugen und einen Deckel zum Öffnen und Schließen des Fachs aufweist, wobei der Deckel durch eine Schnappverbindung verschließbar ist.

9. Behälter (10) nach Anspruch 8,
wobei das Fach in seinem Inneren einen magnetischen Boden aufweist.

10. Anordnung, die einen Akku (50) für ein elektrisches Handwerkzeuggerät und einen Behälter (10) nach einem der vorstehenden Ansprüche aufweist.

11. Anordnung nach Anspruch 10,
wobei der Akku (50) wenigstens eine Nut oder einen Absatz (51) zur Befestigung des Behälters (10) aufweist.

12. Anordnung nach Anspruch 11,
wobei eine Rippe (12) des Behälters (10) in die Nut oder den Absatz (51) eingreift.

13. Akkubetriebenes Handwerkzeuggerät, insbesondere Akkuschrauber, Stichsäge oder Oberfräse, mit einer Anordnung nach einem der Ansprüche 10 bis 12.
